# EUROPÄISCHE PATENTSCHRIFT

(11) **EP 2 221 412 B1**
(45) Veröffentlichungstag und Bekanntmachung des Hinweises auf die Patenterteilung: **18.01.2012**
(21) Anmeldenummer: 10154360.1
(22) Anmeldetag: 23.02.2010
(51) Int. Cl.: D06F 58/28

(54) **Verfahren zum Überwachen einer Beladung einer Wäschetrommel und/oder eines Trocknungsgrades von Wäschestücken und entsprechende Schaltungsanordnung**
Method for monitoring a load in a laundry drum and/or a drying level of laundry items and corresponding switching assembly
Procédé de surveillance d'un chargement d'un tambour de lavage et/ou d'un degré de séchage de pièces de linge et agencement de commutation correspondant

(30) Priorität: 24.02.2009 DE 102009001112
(43) Veröffentlichungstag der Anmeldung: 25.08.2010
(73) Patentinhaber: BSH Bosch und Siemens Hausgeräte GmbH, 81739 München (DE)
(72) Erfinder: Albayrak, Hasan Gökcer, 13469 Berlin (DE); Böttger, Torsten, 01445 Radebeul (DE); Ludenia, Thomas, 14612 Falkensee (DE); Skrippek, Jörg, 14641 Wustermark OT Priort (DE)

(56) Entgegenhaltungen:
- EP-A1- 0 345 120
- DE-A1- 19 832 292

## Beschreibung

Die Erfindung betrifft ein Verfahren zum Überwachen einer Beladung einer Wäschetrommel eines Wäschetrockners, siehe zum Beispiel DE19832292A1 und/oder zum Überwachen eines Trocknungsgrades von in die Wäschetrommel eingebrachten Wäschestücken, wobei die Wäschetrommel mittels eines Elektromotors angetrieben wird, welcher einen Stator mit wenigstens einer Wicklung aufweist. Die Erfindung bezieht sich des Weiteren auf eine entsprechende Schaltungsanordnung und einen Wäschetrockner mit einer solchen Schaltungsanordnung.

Unter den Begriff "Wäschetrockner" fällt hier auch ein Waschtrockner, welcher zum Waschen und zum Trocknen von Wäschestücken dient.

Bei einem Wäschetrockner ist es von großer Bedeutung, die verbleibende Trocknungszeit, welche zum Trocknen der Wäschestücke erforderlich ist, vorhersagen zu können. Wird die verbleibende Trocknungszeit ermittelt, so kann ein Zeitpunkt, zu welchem die Trocknung von Wäschestücken beendet wird, vorhergesagt werden. Die Trocknungszeit der Wäschestücke hängt bekanntlich mit der Beladung der Wäschetrommel zusammen. Diese Beladung setzt sich zu Beginn eines jeden Trocknungsprozesses aus der Trockenmasse der in die Wäschetrommel eingebrachten Wäschestücke sowie der Masse von Wasser, d. h. der durch die Feuchtigkeit der Wäschestücke bewirkten Masse, zusammen.

Es ist Aufgabe der Erfindung, ein Verfahren, eine Schaltungsanordnung und einen entsprechenden Wäschetrockner zu schaffen, bei welchem, welcher und welchem ein genaues Überwachen der Beladung der Wäschetrommel und/oder des Trocknungsgrades der Wäschestücke ermöglicht ist.

Diese Aufgabe wird erfindungsgemäß durch ein Verfahren, eine Schaltungsanordnung und einen Wäschetrockner mit den Merkmalen des jeweiligen unabhängigen Patentanspruchs gelöst. Bevorzugte Ausführungen der Erfindung sind Gegenstände abhängiger Patentansprüche sowie nachfolgender Beschreibung, wobei bevorzugten Ausführungen der Erfindung in einer der Kategorien Verfahren, Schaltungsanordnung und Wäschetrockner stets bevorzugte Ausführungen der Erfindung in den jeweils anderen Kategorien entsprechen, und dies auch dann, wenn darauf hierin nicht explizit hingewiesen ist..

Bei dem erfindungsgemäßen Verfahren wird eine Beladung einer Wäschetrommel eines Wäschetrockners und/oder ein Trocknungsgrad von in die Wäschetrommel eingebrachten Wäschestücken überwacht. Die Wäschetrommel wird dabei mittels eines Elektromotors angetrieben, welcher einen Stator mit wenigstens einer elektrischen Wicklung aufweist. Bei dem Verfahren wird der Elektromotor mittels einer Steuereinrichtung durch Anlegen von elektrischer Spannung an die wenigstens eine Wicklung des Stators angesteuert. Ein über die wenigstens eine Wicklung beim Ansteuern des Elektromotors fließender elektrischer Strom wird mittels der Steuereinrichtung gemessen, und es wird auf den Trocknungsgrad der Wäschestücke und/oder auf die Beladung der Trommel abhängig von Messwerten des Stromes rückgeschlossen.

Der Erfindung liegt somit die Erkenntnis zugrunde, dass ein in der Wicklung des Stators beim Ansteuern des Elektromotors fließender elektrischer Strom ein Maß für die Beladung der Wäschetrommel und somit ein Maß für den Trocknungsgrad der Wäschestücke darstellt. Abhängig von den Messwerten des durch die Wicklung des Stators fließenden Stromes können die Beladung der Wäschetrommel und der Trocknungsgrad der Wäschestücke besonders genau ermittelt werden. Es kann somit eine verbleibende Trocknungszeit, welche zum Trocknen der Wäschestücke erforderlich ist, genau ermittelt oder sogar geregelt werden.

Abhängig von den Messwerten des Stromes kann eine an den Elektromotor abgegebene Energie berechnet werden. Dann kann auf den Trocknungsgrad der Wäschestücke und/oder auf die Beladung der Trommel abhängig von einem Verlauf der Energie über der Zeit rückgeschlossen werden. Eine an den Elektromotor abgegebene Leistung, also die Energie pro Zeiteinheit, hängt unmittelbar von der Beladung der Wäschetrommel bzw. von dem Trägheitsmoment derselben ab. Dies bedeutet, dass bei feuchten Wäschestücken mehr Leistung an den Elektromotor abgegeben werden muss als bei trockenen Wäschestücken. Ändert sich die an den Elektromotor abgegebene Leistung nicht mehr, so ist es ein Indiz dafür, dass die Wäschestücke bereits trocken sind. In einem zeitlichen Verlauf der an den Elektromotor abgegebenen Energie macht es sich durch eine konstante Steigung des Verlaufs erkennbar.

Im Hinblick auf die Messung des Stromes hat es sich als vorteilhaft erwiesen, wenn die Wäschetrommel mittels eines permanenterregten Synchronmotors angetrieben wird, dessen Rotor wenigstens einen Permanentmagneten trägt. Die Drehzahl von solchen Synchronmotoren lässt sich besonders einfach, z. B. mittels eines Inverters, steuern oder regeln. Somit kann das Drehzahlverhalten des Elektromotors abhängig von dem jeweils gegenwärtigen Trocknungsgrad der Wäschestücke und/oder von der jeweils gegenwärtigen Beladung der Trommel geregelt werden. Hier sind mindestens zwei Regelszenarien vorgesehen: Das Drehzahlverhalten des Elektromotors kann im Hinblick auf die verbleibende Trocknungszeit, die zum Trocknen der Wäschestücke erforderlich ist, geregelt werden. Alternativ oder zusätzlich kann das Drehzahlverhalten im Hinblick auf eine Leistungsaufnahme des Elektromotors geregelt werden. Diese beiden Regelszenarien können beispielsweise einer Bedienperson beim Bedienen des Wäschetrockners zur Verfügung gestellt werden. Es kann beispielsweise so aussehen, dass die Bedienperson einen Zeitpunkt definiert, zu welchem ein Trocknungsprozess beendet werden soll. Dann wird das Drehzahlverhalten des Elektromotors mittels der Steuereinrichtung derart abhängig von den Messwerten des Stromes geregelt, dass einerseits der Trocknungsprozess zu diesem Zeitpunkt beendet wird und andererseits die Leistungsaufnahme des Elektromotors minimiert wird.

Bei einer bevorzugten Ausführung des erfindungsgemäßen Verfahrens umfasst das Ansteuern des Elektromotors folgende Schritte:
- Beschleunigen der Wäschetrommel auf eine vorbestimmte erste Drehzahl;
- Rotieren der Wäschetrommel bei der ersten Drehzahl während eines vorbestimmten ersten Zeitintervalls, insbesondere für die gesamte Zeitdauer des ersten Zeitintervalls;
- Abbremsen der Wäschetrommel;
- Beschleunigen der Trommel auf eine vorbestimmte zweite Drehzahl;
- Rotieren der Wäschetrommel bei der zweiten Drehzahl während eines vorbestimmten zweiten Zeitintervalls, insbesondere für die gesamte Zeitdauer des zweiten Zeitintervalls.

Dabei wird bevorzugt eine Differenz zwischen einem während des ersten Zeitintervalls erfassten Messwert des Stromes und einem während des zweiten Zeitintervalls erfassten Messwert des Stromes berechnet, und abhängig von dieser Differenz wird auf den Trocknungsgrad der Wäschestücke und/oder auf die Beladung der Trommel rückgeschlossen. Dies beruht auf der Erkenntnis, dass sich die Beladung der Wäschetrommel während eines Trocknungsprozesses mit der Zeit ändert, da die Wäschestücke Feuchte verlieren - die Masse der Wäschestücke nähert sich der Trockenmasse an. Dann ist während des Trocknungsprozesses immer weniger Drehmoment zum Antreiben der Wäschetrommel erforderlich bzw. das Trägheitsmoment der Wäschetrommel wird immer kleiner. Da der Motorstrom proportional zum Drehmoment ist, werden die Messwerte des über die Wicklung des Stators fließenden Stromes während des Trocknungsprozesses immer kleiner. Auf diesem Wege kann die Änderung der Beladung der Wäschetrommel und somit die Änderung des Trocknungsgrades überwacht werden. Ändern sich die Messwerte des Stromes nur gering oder sogar nicht mehr, so ist es ein Indiz dafür, dass die Wäschestücke bereits trocken sind.

Es wird insbesondere eine Differenz zwischen einem Mittelwert der Stromstärke während des ersten Zeitintervalls und einem Mittelwert der Stromstärke während des zweiten Zeitintervalls berechnet, und abhängig von dieser Differenz wird auf den Trocknungsgrad der Wäschestücke und/oder auf die Beladung der Trommel rückgeschlossen.. Dies erhöht die Genauigkeit der Überwachung der Beladung und/oder des Trocknungsgrades. Stromspitzen, die in dem Stromverlauf gegebenenfalls auftreten können, werden nämlich durch die Bildung der Mittelwerte ausgeglichen.

Es kann ebenfalls ein elektrischer Strom gemessen werden, welcher in einem Generatorbetrieb des Elektromotors, d. h. beim Abbremsen der Wäschetrommel, über die Wicklung des Stators fließt. Dieser Strom kann im Generatorbetrieb mittels der Steuereinrichtung gemessen werden, und abhängig von den Messwerten dieses Stromes kann auf die Beladung der Wäschetrommel rückgeschlossen werden. Die Beladung der Wäschetrommel kann somit redundant, abhängig von dem Strom im Motorbetrieb sowie im Generatorbetrieb, ermittelt werden, und die beiden Ergebnisse können miteinander verglichen werden.

Abhängig von den erfassten Messwerten des Motorstromes im Motorbetrieb kann auch eine Anfangsbeladung der Wäschetrommel ermittelt werden. Dazu wird der über die Wicklung des Stators fließende Strom während eines ersten Ansteuerns des Elektromotors während eines Trocknungsprozesses bzw. Trocknungsprogramms - d. h. während eines Zeitintervalls einer ersten Beschleunigung und Rotation der Trommel - gemessen. Dann kann die Anfangsbeladung der Wäschetrommel abhängig von diesen Messwerten des Stromes ermittelt werden. Die für die Trocknung der Wäschestücke erforderliche Trocknungszeit kann dadurch geschätzt werden. Außerdem wird somit erreicht, dass eine Überladung der Wäschetrommel erkannt und der Bedienperson signalisiert werden kann. Es ist dabei bevorzugt vorgesehen, dass dann, wenn die Anfangsbeladung einen vorbestimmten Wert überschreitet, ein Warnsignal, z. B. ein optisches oder ein akustisches Signal, ausgegeben wird.

Es kann des Weiteren eine Phasenverzögerung zwischen der Phase der an die wenigstens eine Wicklung des Stators angelegten Spannung und der Phase des gemessenen Stromes berechnet werden und abhängig von der Phasenverzögerung kann auf den Trocknungsgrad der Wäschestücke und/oder auf die Beladung der Trommel rückgeschlossen werden.

Die erfassten Messwerte des Stromes und/oder die berechnete Energie und/oder die Phasenverzögerung können mit einer in einem Speicher abgelegten Kennlinie verglichen werden. Aus einer Kennlinie können somit Werte für die Beladung der Wäschetrommel und/oder für den Trocknungsgrad der Wäschestücke abgelesen werden. Eine weitere Möglichkeit stellt hier ein mathematisches Modell dar, bei welchem die Werte für die Beladung der Wäschetrommel und/oder den Trocknungsgrad der Wäschestücke anhand einer mathematischen Formel abhängig von den erfassten Messwerten des Stromes und/oder der Energie und/oder der Phasenverzögerung berechnet werden.

Eine erfindungsgemäße Schaltungsanordnung ist zum Überwachen des Trocknungsgrades von in einer Wäschetrommel eines Wäschetrockners eingebrachten Wäschestücken und/oder zum Überwachen einer Beladung der Trommel ausgebildet. Die Schaltungsanordnung umfasst einen Elektromotor, dessen Stator wenigstens eine Wicklung aufweist, die mit einer Steuereinrichtung gekoppelt ist. Die Steuereinrichtung ist dabei zum Messen eines über die wenigstens eine Wicklung fließenden Stromes und zum Erkennen des Trocknungsgrades der Wäschestücke und/oder der Beladung der Trommel abhängig von den erfassten Messwerten des Stromes ausgebildet.

Zur Erfindung gehört auch ein Wäschetrockner, welcher eine erfindungsgemäße Schaltungsanordnung aufweist.

Weitere Vorzüge der Erfindung ergeben sich aus den Patentansprüchen, den Figuren der beigefügten Zeichnung und der nachfolgenden Figurenbeschreibung. Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen.

Die Erfindung wird nun anhand eines bevorzugten Ausführungsbeispiels sowie anhand der beigefügten Zeichnung näher erläutert. Darin zeigen:
- Fig. 1: ein Blockschaltbild einer Schaltungsanordnung;
- Fig. 2: einen zeitlichen Verlauf eines über eine Wicklung eines Stators eines Elektromotors eines Wäschetrockners fließenden Stromes, wobei anhand des Verlaufs ein besonderes Verfahren näher erläutert wird; und
- Fig. 3: einen zeitlichen Verlauf einer an den Elektromotor abgegebenen Energie während eines Trocknungsprozesses bzw. Trocknungsprogrammes, wobei anhand dieses Verlaufs ein besonderes Verfahren näher erläutert wird.

In Fig. 1 ist ein Blockschaltbild einer Schaltungsanordnung 1 dargestellt. Die Schaltungsanordnung 1 umfasst ein Netzteil 2, welches beispielsweise einen Brückengleichrichter aufweist. Das Netzteil 2 ist mit einem Spannungsversorgungsnetz verbindbar. Mittels des Netzteils 2 wird eine gleichgerichtete elektrische Spannung bereitgestellt. Die Schaltungsanordnung 1 weist des Weiteren einen Inverter bzw. Wechselrichter 3 mit einer Mehrzahl von Bipolartransistoren mit isolierter Gate-Elektrode auf. Der Inverter 3 umfasst insbesondere sechs solche Bipolartransistoren. Der Inverter 3 wird von einer Steuereinheit 4 angesteuert. Der Inverter 3 und die Steuereinheit 4 bilden insgesamt eine Steuereinrichtung.

Die Schaltungsanordnung 1 umfasst außerdem einen permanenterregten Synchronmotor 5, dessen Rotor Permanentmagnete trägt und dessen Stator dreiphasig ausgeführt ist. Der Stator weist somit im Beispiel drei Wicklungen 6 auf. Die Wicklungen 6 sind mit dem Inverter 3 gekoppelt. Mittels des Inverters 3 ist Wechselspannung für alle Wicklungen 6 des Synchronmotors 5 bereitstellbar.

Die Steuereinheit 4 kann einen über die Wicklungen 6 fließenden Strom I erfassen. Dabei sind unterschiedliche Ausführungsformen vorgesehen. Es kann nur der über eine der Wicklungen 6 fließende Strom I erfasst werden. Alternativ können Ströme I, die über alle Wicklungen 6 des Stators fließen, separat gemessen werden. Schließlich kann ein Summenstrom gemessen werden, d. h. alle Ströme I können aus den jeweiligen Wicklungen 6 abgegriffen und aufsummiert werden.

Ein Verfahren zum Überwachen einer Beladung einer Wäschetrommel eines Wäschetrockners, welcher die Schaltungsanordnung 1 gemäß Fig. 1 aufweist, sowie zum Überwachen eines Trocknungsgrades von in die Wäschetrommel eingebrachten Wäschestücken wird nun Bezug nehmend auf Fig. 2 und 3 näher erläutert.

Wie bereits ausgeführt, kann der über die Wicklung 6 fließende Strom I gemessen und mittels der Steuereinheit 4 ausgewertet werden. Ein beispielhafter Verlauf dieses Stromes I ist in Fig. 2 dargestellt. Auf der x-Achse ist die Zeit t aufgetragen. Während eines gesamten Trocknungsprozesses während eines Zeitinterwalls 7 wird die Wäschetrommel des Wäschetrockners mittels des Synchronmotors 5 wiederholt beschleunigt und abgebremst. Dies ist anhand des impulsförmigen Stromverlaufs zu erkennen: Zu einem Zeitpunkt t₀ wird die Wäschetrommel zum ersten Mal beschleunigt, bis sie eine vorbestimmte Drehzahl erreicht. Die Wäschetrommel wird während eines Zeitintervalls 8 rotiert, um dann zu einem Zeitpunkt t₁ abgebremst zu werden. Während des Zeitintervalls 8 fließt über die Wicklungen 6 Strom I. Dieser weist einen etwa sinusförmigen Verlauf auf. Die Wäschetrommel wird während des Zeitintervalls 7 des gesamten Trocknungsprogramms wiederholt beschleunigt und abgebremst, wobei sie während der jeweiligen Zeitintervalle 8 bis 12 rotiert wird. Charakteristisch für den Verlauf des Stromes I während der jeweiligen Zeitintervalle 8 bis 12 ist eine Stromspitze 13, die zu Beginn eines jeden Zeitintervalls 8 bis 12 auftritt.

Nun wird abhängig von dem gemessenen Strom I die Beladung der Wäschetrommel sowie der Trocknungsgrad der Wäschestücke überwacht. Zu Beginn eines Trocknungsprogramms, also beim ersten Beschleunigen der Wäschetrommel zum Zeitpunkt t₀ und während des Zeitintervalls 8, wird die Stromstärke des Stromes I gemessen. Beispielsweise wird die Stromspitze 13 des Stromes I gemessen. Diese Stromstärke ist ein Maß für eine Anfangsbeladung der Wäschetrommel, welche sich aus der Trockenmasse der Wäschestücke sowie aus der Feuchte zusammensetzt. Diese Anfangsbeladung wird mit einem Schwellwert verglichen, und es wird ein Warnsignal dann abgegeben, wenn die Anfangsbeladung den vorbestimmten Schwellwert überschreitet. Aus der Anfangsbeladung wird ebenfalls die für die Trocknung der Wäschestücke erforderliche Zeit, also das Zeitintervall 7, berechnet bzw. geschätzt.

Die Stromstärke des Stromes I wird auch während der weiteren Zeitintervalle 9 bis 12 überwacht. Dabei wird die jeweils gegenwärtige Beladung der Wäschetrommel abhängig von der Stromstärke ermittelt. Somit ist die Beladung der Wäschetrommel zu jedem Zeitpunkt während des Zeitintervalls 7 bekannt: Sie kann entweder mit Hilfe einer mathematischen Funktion abhängig von der Stromstärke des Stromes I berechnet oder aus einer Kennlinie oder Tabelle mittels der Steuereinheit 4 abgelesen werden.

Nun soll der Trocknungsgrad der Wäschestücke abhängig von dem Verlauf des Stromes I überwacht werden. Zu diesem Zwecke wird eine Änderung der Stromstärke des Stromes I während des Zeitintervalls 7 überwacht. Es kann beispielsweise eine Differenz zwischen einem Mittelwert des während des Zeitintervalls 8 erfassten Stromes I und einem Mittelwert des während des nächsten Zeitintervalls 9 erfassten Stromes I berechnet werden. Diese Differenz ist dann ein Maß für die Änderung des Trocknungsgrades der Wäschestücke. Es kann auch eine Differenz zwischen den Stromspitzen 13 berechnet werden. Die Änderung der Stromstärke des Stromes I während des gesamten Trocknungsprozesses, d. h. während des Zeitintervalls 7, ist in Fig. 2 anhand einer Linie 14 dargestellt. Ist der Verlauf der Linie 14 konstant, d. h. ändert sich die Stromstärke des Stromes I nicht mehr, so verlieren die Wäschestücke kein Wasser mehr. Dies ist ein Indiz dafür, dass die Wäschestücke bereits trocken sind. Der Trocknungsprozess kann somit zu einem Zeitpunkt t₂ beendet werden.

Die Stromstärke des Stromes I hängt direkt mit einem Drehmoment des Synchronmotors 5 zusammen. Beide Größen, der Strom I und das Drehmoment, können als gleichberechtigt betrachtet werden. Bei Nennung nur einer der beiden Größen ist die Aussage auch auf die zweite Größe übertragbar.

Auch eine an den Synchronmotor 5 abgegebene Energie stellt ein Maß für den Trocknungsgrad der Wäschestücke sowie die Beladung der Wäschetrommel dar. Fig. 3 zeigt einen zeitlichen Verlauf einer an den Synchronmotor 5 abgegebenen Energie E. Dieser Verlauf ist für einen vollständigen Trocknungsprozess, hier für die Zeitdauer des Zeitintervalls 7, gezeigt. Wie aus Fig. 3 hervorgeht, ist die Änderung der Energie ΔE pro Zeiteinheit Δt ein Maß für die jeweils gegenwärtige Beladung der Wäschetrommel. Die Änderung der Energie ΔE pro Zeiteinheit Δt, d. h. die an den Synchronmotor 5 abgegebene Leistung ist zu Beginn des Trocknungsprozesses höher als zu dessen Ende. Dies bedeutet, dass die Beladung der Wäschetrommel zu Beginn des Trocknungsprozesses höher als zu Ende des Trocknungsprozesses ist, da die Wäschestücke ihre Feuchte verlieren. Ändert sich die Steigung des Verlaufs der Energie E nicht mehr, was in Fig. 3 ab einem Zeitpunkt t₃ zu erkennen ist, so kann festgestellt werden, dass die Wäschestücke bereits trocken sind. Der Trocknungsgrad der Wäschestücke sowie die Beladung der Wäschetrommel kann somit ebenfalls abhängig von dem Verlauf der Energie überwacht werden.

### Bezugszeichenliste

- 1: Schaltungsanordnung
- 2: Netzteil
- 3: Inverter
- 4: Steuereinheit
- 5: permanenterregter Synchronmotor
- 6: Wicklungen
- 7 bis 12: Zeitinterwalle
- 13: Stromspitzen
- 14: Linie
- E, ΔE: Energie
- Δt: Zeiteinheit
- I: Strom
- t: Zeit
- t₀, t₁, t₂, t₃: Zeitpunkte

## Patentansprüche

1. Verfahren zum Überwachen einer Beladung einer Wäschetrommel eines Wäschetrockners und/oder zum Überwachen eines Trocknungsgrades von in die Wäschetrommel eingebrachten Wäschestücken, wobei die Wäschetrommel mittels eines Elektromotors (5) angetrieben wird, welcher einen Stator mit wenigstens einer Wicklung (6) aufweist, mit den Schritten:
- Ansteuern des Elektromotors (5) mittels einer Steuereinrichtung (3, 4) durch Anlegen elektrischer Spannung an die wenigstens eine Wicklung (6);
- Messen eines über die wenigstens eine Wicklung (6) fließenden elektrischen Stromes (I) mittels der Steuereinrichtung (3, 4);
- Rückschließen auf den Trocknungsgrad der Wäschestücke und/oder die Beladung der Trommel abhängig von Messwerten des Stromes (I);
**dadurch gekennzeichnet, dass**
eine an den Elektromotor (5) abgegebene Energie (E) abhängig von dem gemessenen Strom (I) berechnet wird, und abhängig von einem Verlauf der Energie (E) über der Zeit auf den Trocknungsgrad der Wäschestücke und/oder auf die Beladung der Trommel rückgeschlossen wird.

2. Verfahren nach Anspruch 1, wobei die Wäschetrommel mittels eines permanenterregten Synchronmotors (5) angetrieben wird.

3. Verfahren nach Anspruch 1 oder 2, wobei das Ansteuern des Elektromotors (5) umfasst:
- Beschleunigen der Trommel auf eine vorbestimmte erste Drehzahl;
- Rotieren der Trommel bei der ersten Drehzahl während eines vorbestimmten ersten Zeitintervalls (8);
- Abbremsen der Trommel;
- Beschleunigen der Trommel auf eine vorbestimmte zweite Drehzahl;
- Rotieren der Trommel bei der zweiten Drehzahl während eines vorbestimmten zweiten Zeitintervalls (9);
wobei eine Differenz (14) zwischen einem während des ersten Zeitintervalls erfassten Messwert des Stromes (I) und einem während des zweiten Zeitintervalls erfassten Messwert des Stromes (I) berechnet wird, und abhängig von der Differenz auf den Trocknungsgrad der Wäschestücke und/oder auf die Beladung der Trommel rückgeschlossen wird.

4. Verfahren nach Anspruch 3, wobei die Differenz zwischen einem Mittelwert der Stromstärke während des ersten Zeitintervalls und einem Mittelwert der Stromstärke während des zweiten Zeitintervalls berechnet wird.

5. Verfahren nach Anspruch 3 oder 4, wobei während des Abbremsens der Wäschetrommel ein über die wenigstens eine Wicklung (6) fließender Strom mittels der Steuereinrichtung (3, 4) gemessen wird, und abhängig von den Messwerten des Stromes (I) auf die Beladung der Wäschetrommel rückgeschlossen wird.

6. Verfahren nach einem der vorhergehenden Ansprüche, wobei der Strom (I) während eines ersten Ansteuerns (8) des Elektromotors (5) während eines Trocknungsprogramms (7) gemessen wird, und eine Anfangsbeladung der Wäschetrommel abhängig von den Messwerten des Stromes (I) ermittelt wird.

7. Verfahren nach Anspruch 6, wobei dann, wenn die Anfangsbeladung einen vorbestimmten Wert überschreitet, ein Warnsignal abgegeben wird.

8. Verfahren nach einem der vorhergehenden Ansprüche, wobei die erfassten Messwerte des Stromes (I) mit einer abgelegten Kennlinie verglichen werden.

9. Verfahren nach einem der vorhergehenden Ansprüche, wobei eine Phasenverzögerung zwischen der Phase der an die wenigstens eine Wicklung (6) des Stators angelegten Spannung und der Phase des gemessenen Stromes (I) berechnet wird, und abhängig von der Phasenverzögerung auf den Trocknungsgrad der Wäschestücke und/oder auf die Beladung der Trommel rückgeschlossen wird.

10. Verfahren nach einem der vorhergehenden Ansprüche, wobei abhängig von dem jeweils gegenwärtigen Trocknungsgrad der Wäschestücke und/oder von der jeweils gegenwärtigen Beladung der Trommel das Drehzahlverhalten des Elektromotors (5) geregelt wird.

11. Verfahren nach Anspruch 10, wobei das Drehzahlverhalten im Hinblick auf eine verbleibende Trocknungszeit geregelt wird.

12. Verfahren nach Anspruch 10 oder 11, wobei das Drehzahlverhalten im Hinblick auf eine Leistungsaufnahme des Elektromotors (5) geregelt wird.

13. Schaltungsanordnung zum Überwachen des Trocknungsgrades von in einer Wäschetrommel eines Wäschetrockners eingebrachten Wäschestücken und/oder zum Überwachen einer Beladung der Trommel, mit einem Elektromotor (5), welcher einen Stator mit wenigstens einer Wicklung (6) aufweist, die mit einer Steuereinrichtung (3, 4) gekoppelt ist, wobei die Steuereinrichtung (3, 4) zum Messen eines über die wenigstens eine Wicklung (6) fließenden Stromes (I) und zum Erkennen des Trocknungsgrades der Wäschestücke und/oder der Beladung der Trommel abhängig von den erfassten Messwerten des Stromes (I) ausgebildet ist, **dadurch gekennzeichnet, dass** die Steuereinrichtung (3, 4) dazu ausgelegt ist, abhängig von dem gemessenen Strom (I) eine an den Elektromotor (5) abgegebene Energie (E) zu berechnen und abhängig von einem Verlauf der Energie (E) über der Zeit auf den Trocknungsgrad der Wäschestücke und/oder auf die Beladung der Trommel zurückzuschließen.

14. Schaltungsanordnung nach Anspruch 13, wobei der Elektromotor (5) ein permanenterregter Synchronmotor ist.

15. Wäschetrockner mit einer Schaltungsanordnung zum Überwachen des Trocknungsgrades von in einer Wäschetrommel des Wäschetrockners eingebrachten Wäschestücken und/oder zum Überwachen einer Beladung der Trommel, mit einem Elektromotor (5), welcher einen Stator mit wenigstens einer Wicklung (6) aufweist, die mit einer Steuereinrichtung (3, 4) gekoppelt ist, wobei die Steuereinrichtung (3, 4) zum Messen eines über die wenigstens eine Wicklung (6) fließenden Stromes (I) und zum Erkennen des Trocknungsgrades der Wäschestücke und/oder der Beladung der Trommel abhängig von den erfassten Messwerten des Stromes (I) ausgebildet ist, **dadurch gekennzeichnet, dass** die Steuereinrichtung (3, 4) dazu ausgelegt ist, abhängig von dem gemessenen Strom (I) eine an den Elektromotor (5) abgegebene Energie (E) zu berechnen und abhängig von einem Verlauf der Energie (E) über der Zeit auf den Trocknungsgrad der Wäschestücke und/oder auf die Beladung der Trommel zurückzuschließen.

## Claims

1. Method of monitoring a load of a laundry drum of a laundry dryer and/or monitoring a degree of drying of articles of laundry introduced into the laundry drum, wherein the laundry drum is driven by means of an electric motor (5) comprising a stator with at least one winding (6), the method comprising the steps of:
- activating the electric motor (5) by means of a control device (3, 4) by application of electrical voltage to the at least one winding (6);
- measuring an electric current (I), which flows via the at least one winding (6), by means of the control device (3, 4); and
- drawing a conclusion about the degree of drying of the articles of laundry and/or the load of the laundry drum in dependence on the measurement values of the current (I);
**characterised in that** an energy (E), which is delivered to the electric motor (5), is calculated in dependence on the measured current (I) and a conclusion is drawn about the degree of drying of the articles of laundry and/or the load of the drum in dependence on a course of the energy (E) over time.

2. Method according to claim 1, wherein the laundry drum is driven by means of a permanently excited synchronous motor (5).

3. Method according to claim 1 or 2, wherein the activation of the electric motor (5) comprises:
- accelerating the drum to a predetermined first rotational speed;
- rotation of the drum at the first rotational speed during a predetermined first time period (8);
- braking the drum;
- accelerating the drum to a predetermined second rotational speed;
- rotating the drum at the second rotational speed during a predetermined second time period (9); and
wherein a difference (14) between a measured value, which is detected during the first time period, of the current (I) and a measured value, which is detected during the second time period, of the current (I) is calculated and a conclusion about the degree of drying of the articles of laundry and/or the load of the drum is made in dependence on the difference.

4. Method according to claim 3, wherein the difference between a mean value of the intensity of current during the first time period and a mean value of the intensity of current during the second time period is calculated.

5. Method according to claim 3 or 4, wherein during braking of the laundry drum a current flowing via the at least one winding (6) is measured by means of the control device (3, 4) and a conclusion about the load of the laundry drum is made on the basis of the measured values of the current (I).

6. Method according to any one of the preceding claims, wherein the current (I) is measured during a first activation (8) of the electric motor (5) during a drying program (7) and an initial load of the laundry drum is determined in dependence on the measured values of the current (I).

7. Method according to claim 6, wherein a warning signal is issued if the initial load exceeds a predetermined value.

8. Method according to any one of the preceding claims, wherein the detected measured values of the current (I) are compared with a stored characteristic curve.

9. Method according to any one of the preceding claims, wherein a phase delay between the phase of the voltage applied to the at least one winding (6) of the stator and the phase of the measured current (I) is calculated and a conclusion about the degree of drying of the articles of laundry and/or the load of the drum is made in dependence on the phase delay.

10. Method according to any one of the preceding claims, wherein the rotational speed behaviour of the electric motor (5) is regulated in dependence on the respective instantaneous degree of drying of the articles of laundry and/or on the respective instantaneous load of the drum.

11. Method according to claim 10, wherein the rotational speed behaviour is regulated with respect to a residual drying time.

12. Method according to claim 10 or 11, wherein the rotational speed behaviour is regulated with respect to a power consumption of the electric motor (5).

13. Circuit arrangement for monitoring the degree of drying of articles of laundry introduced into a laundry drum of a laundry dryer and/or for monitoring a load of the drum, comprising an electric motor (5), which comprises at least one stator with at least one winding (6) coupled with a control device (3, 4), wherein the control device (3, 4) is constructed for measuring a current (I), which flows via the at least one winding (6), and for recognising the degree of drying of the articles of laundry and/or the load of the drum in dependence on the detected measured values of the current (I), **characterised in that** the control device (3, 4) is designed for the purpose of calculating an energy (E), which is delivered to the electric motor (5), in dependence on the measured current (I) and making a conclusion about the degree of drying of the articles of laundry and/or the load of the drum in dependence on a course of the energy (E) over time.

14. Circuit arrangement according to claim 13, wherein the electric motor (5) is a permanently excited synchronous motor.

15. Laundry dryer with a circuit arrangement for monitoring the degree of drying of articles of laundry introduced into a laundry drum of the laundry dryer and/or for monitoring a load of the drum, comprising an electric motor (5), which comprises at least one stator with at least one winding (6) coupled with a control device (3, 4), wherein the control device (3, 4) is constructed for measuring a current (I), which flows via the at least one winding (6), and for recognising the degree of drying of the articles of laundry and/or the load of the drum in dependence on the detected measured values of the current (I), **characterised in that** the control device (3, 4) is designed for the purpose of calculating an energy (E), which is delivered to the electric motor (5), in dependence on the measured current (I) and making a conclusion about the degree of drying of the articles of laundry and/or the load of the drum in dependence on a course of the energy (E) over time.

## Revendications

1. Procédé destiné à la surveillance d'un chargement d'un tambour à linge d'un sèche-linge et/ou à la surveillance d'un degré de séchage de pièces de linge mises dans le tambour à linge, le tambour à linge étant entraîné au moyen d'un moteur électrique (5), lequel présente un stator muni d'au moins un enroulement (6), comprenant les étapes :
- commande du moteur électrique (5) au moyen d'un dispositif de commande (3, 4) par application d'une tension électrique sur l'au moins un enroulement (6) ;
- mesure d'un courant électrique (I) circulant par l'intermédiaire de l'au moins un enroulement (6) au moyen du dispositif de commande (3, 4) ;
- déduction du degré de séchage des pièces de linge et/ou chargement du tambour en fonction de valeurs de mesure du courant (I) ;
**caractérisé en ce qu'**
une énergie (E) déchargée sur le moteur électrique (5) est calculée en fonction du courant mesuré (I), et **en ce qu'**en fonction d'un déroulement de l'énergie (E) sur le temps, le degré de séchage des pièces de linge et/ou le chargement du tambour en sont déduits.

2. Procédé selon la revendication 1, le tambour à linge étant entraîné au moyen d'un moteur synchrone (5) excité en permanence.

3. Procédé selon la revendication 1 ou 2, la commande du moteur électrique (5) comprenant :
- accélération du tambour à une vitesse de rotation prédéterminée ;
- rotation du tambour lors de la première vitesse de rotation pendant un premier intervalle de temps prédéterminé (8) ;
- freinage du tambour :
- accélération du tambour à une deuxième vitesse de rotation prédéterminée ;
- rotation du tambour lors de la deuxième vitesse de rotation pendant un deuxième intervalle de temps prédéterminé (9) ;
une différence (14) entre une valeur de mesure du courant (I) enregistrée pendant le premier intervalle de temps et une valeur de mesure du courant (I) enregistrée pendant le deuxième intervalle de temps étant calculée, et une déduction du degré de séchage des pièces de linge et/ou du chargement du tambour étant faite en fonction de la différence.

4. Procédé selon la revendication 3, la différence entre une valeur moyenne de l'intensité de courant pendant le premier intervalle de temps et une valeur moyenne de l'intensité de courant pendant le deuxième intervalle de temps étant calculée.

5. Procédé selon la revendication 3 ou 4, un courant circulant par l'intermédiaire de l'au moins un enroulement (6) étant mesuré au moyen du dispositif de commande (3, 4) pendant le freinage du tambour à linge, et le chargement du tambour à linge étant déduit en fonction des valeurs de mesure du courant (I).

6. Procédé selon l'une quelconque des revendications précédentes, le courant (I) étant mesuré pendant une première commande (8) du moteur électrique (5) pendant un programme de séchage (7), et un chargement initial du tambour à linge étant déterminé en fonction des valeurs de mesure du courant (I).

7. Procédé selon la revendication 6, un signal d'avertissement étant sorti lorsque le chargement initial dépasse une valeur prédéterminée.

8. Procédé selon l'une quelconque des revendications précédentes, les valeurs de mesure enregistrées du courant (I) étant comparées à une ligne caractéristique mémorisée.

9. Procédé selon l'une quelconque des revendications précédentes, un retard de phase entre la phase de la tension appliquée sur l'au moins un enroulement (6) du stator et la phase du courant mesuré (I) étant calculé, et le degré de séchage des pièces de linge et/ou le chargement du tambour étant déduits en fonction du retard de phase.

10. Procédé selon l'une quelconque des revendications précédentes, le comportement de la vitesse de rotation du moteur électrique (5) étant réglé en fonction du degré de séchage respectivement présent des pièces de linge et/ou du chargement respectivement présent du tambour.

11. Procédé selon la revendication 10, le comportement de la vitesse de rotation étant réglé au regard d'un temps de séchage restant.

12. Procédé selon la revendication 10 ou 11, le comportement de la vitesse de rotation étant réglé au regard d'une absorption de puissance du moteur électrique (5).

13. Circuit destiné à la surveillance du degré de séchage de pièces de linge mises dans un tambour à linge d'un sèche-linge et/ou à la surveillance d'un chargement du tambour, comprenant un moteur électrique (5), lequel présente un stator muni d'au moins un enroulement (6), lequel enroulement est couplé à un dispositif de commande (3, 4), le dispositif de commande (3, 4) étant réalisé pour mesurer un courant (I) circulant par l'intermédiaire de l'au moins un enroulement (6) et pour identifier le degré de séchage des pièces de linge et/ou le chargement du tambour en fonction des valeurs de mesure enregistrées du courant (I), **caractérisé en ce que** le dispositif de commande (3, 4) est configuré pour calculer une énergie (E) déchargée sur le moteur électrique (5) en fonction du courant mesuré (I) et pour déduire le degré de séchage des pièces de linge et/ou le chargement du tambour en fonction d'un déroulement de l'énergie (E) sur le temps.

14. Circuit selon la revendication 13, le moteur électrique (5) étant un moteur synchrone excité en permanence.

15. Sèche-linge muni d'un circuit destiné à la surveillance du degré de séchage de pièces de linge mises dans un tambour à linge d'un sèche-linge et/ou à la surveillance d'un chargement du tambour, comprenant un moteur électrique (5), lequel présente un stator muni d'au moins un enroulement (6), lequel enroulement est couplé à un dispositif de commande (3, 4), le dispositif de commande (3, 4) étant réalisé pour mesurer un courant (I) circulant par l'intermédiaire de l'au moins un enroulement (6) et pour identifier le degré de séchage des pièces de linge et/ou le chargement du tambour en fonction des valeurs de mesure enregistrées du courant (I), **caractérisé en ce que** le dispositif de commande (3, 4) est configuré pour calculer une énergie (E) déchargée sur le moteur électrique (5) en fonction du courant mesuré (I) et pour déduire le degré de séchage des pièces de linge et/ou le chargement du tambour en fonction d'un déroulement de l'énergie (E) sur le temps.
